# FASCICULE DE BREVET EUROPEEN

(11) **EP 1 820 177 B1**
(45) Date de publication et mention de la délivrance du brevet: **26.01.2011**
(21) Numéro de dépôt: 05824610.9
(22) Date de dépôt: 06.12.2005
(51) Int. Cl.: G09F 15/00

(54) **STRUCTURE DECORATIVE, NOTAMMENT POUR DES BATIMENTS OU DES OUVRAGES D'ART**
ZUM BEISPIEL FÜR GEBÄUDE ODER TECHNISCHE STRUKTUREN BESTIMMTE DEKORATIVE STRUKTUR
DECORATIVE STRUCTURE WHICH IS INTENDED, FOR EXAMPLE, FOR BUILDINGS OR ENGINEERING STRUCTURES

(30) Priorité: 08.12.2004 FR 0413073
(43) Date de publication de la demande: 22.08.2007
(73) Titulaire: Itas, 28260 Anet (FR)
(72) Inventeur: BASTARD, Gilles, F-92210 Saint-Cloud (FR)
(74) Mandataire: Novagraaf Technologies
(86) Numéro de dépôt international: PCT/FR2005/003047
(87) Numéro de publication internationale: WO 2006/061504

(56) Documents cités:
- EP-A- 0 585 741
- EP-A- 0 597 094
- EP-A- 0 890 940
- WO-A-02/36897
- BE-A3- 1 003 554
- US-A- 5 148 849

## Description

La présente invention concerne des structures décoratives, notamment pour des bâtiments ou des ouvrages d'art.

De telles structures sont destinées en particulier à réduit l'impact visuel des équipements techniques tels que les antennes implantés sur les terrasses d'immeubles et les châteaux d'eau. Elles peuvent également être utilisées comme supports publicitaires ou éléments de décoration.

Dans l'état de la technique, on connaît le brevet européen EP 0004892 qui décrit un panneau sensiblement plan, tendu sur un cadre. Ce panneau est fabriqué à partir d'un matériau textile souple et thermorétrécissant. On fabrique une bande dudit matériau textile souple à partir de fils, textiles synthétiques selon un procédé de tricotage pour former des mailles déformables dans toutes les directions. On enduit ensuite le matériau textile souple sur au moins une de ses faces au moyen d'un mélange d'enduction comportant un polymère ayant élastomères et une substance colorante couvrante. On procède ensuite à une polymérisation du polymère contenu dans le mélange d'enduction. On découpe dans ledit matériau textile souple une feuille dont les dimensions sont légèrement supérieures à celles du cadre. On fixe le cadre sur un support, ce cadre étant constitué de profilés de maintien formant un cadre fermé. On engage les bords périphériques de ladite feuille dans lesdits profilés de maintien et on chauffe localement en au moins une zone ladite feuille pour provoquer le thermorétrécissement du matériau textile souple.

Cette solution est compliquée et coûteuse à mettre en oeuvre.

Le brevet EP 0890940 décrit un autre dispositif support de toile tendue, notamment pour un panneau d'affichage. Le dispositif comprend une ossature rigide recouverte par une toile. L'ossature comprend deux cadres mobiles en rotation autour d'un axe central. Les cadres peuvent être dépliés ou repliés partiellement. La toile comprend des poches d'extrémité permettant de l'arrimer sur les cadres lorsqu'ils sont repliés. La toile est mise sous tension automatiquement lorsqu'ils sont dépliés. Les extrémités des cadres comportent des arceaux de mise en forme de la toile. L'un des cadres peut comprendre un dispositif d'extension télescopique réglable.

L'invention vise à proposer une structure facile à assembler, légère et résistante.

A cet effet l'invention concerne selon son acception la plus générale une structure décorative caractérisée en ce que qu'elle comprend un cadre formé par des profilés cylindriques présentant deux gorges diamétralement opposées, les gorges étant formées par des cannelures sensiblement cylindriques s'ouvrant à la surface du profilé par une fente présentant une largeur inférieure à la section intérieure desdits cannelures, lesdits profilés étant assemblés par des éléments de mise sous tension une plaque présentant sur deux cotés des prolongements latéraux convergents dont la section est complémentaire de celle desdits gorges, et un élément extensible intercalé entre lesdits prolongements latéraux, ladite structure comprenant en outre une toile présentant un jonc périphérique dont la section correspond sensiblement à celle de ladite cannelure.

Selon une première variante, ladite toile est une grille présentant des microperforations.

Selon une deuxième variante, la toile est une toile pleine.

Avantageusement, la toile est une feuille de polyester à mailles ajourées, enduit de polychlorure de vinyle ignifugé dans la masse.

De préférence, lesdits profilés sont réalisés en aluminium.

Selon un mode de réalisation particulier, la plaque présente deux cotés munis de prolongements latéraux formant un angle de 90 degrés.

Selon un autre mode de réalisation, la structure comporte deux profilés incurvés pour former un cadre en forme de tuile.

De préférence, elle comporte des supports présentant des pattes de liaison présentant une section complémentaire à celle desdits cannelures formées dans les profilés.

L'invention sera mieux comprise à la lecture de la description qui suit, se référant aux dessins annexés relatifs à des modes non limitatifs de réalisation, où :
- la figure 1 représente une vue de dos d'une structure selon l'invention
- la figure 2 représente une vue en coupe d'un profilé
- la figure 3 représente une vue en détail de l'angle de la structure
- les figures 4 et 5 représentent deux exemples de pattes de fixation
- la figure 6 représente une vue en coupe du profilé et de la patte de fixation
- les figures 7 et 8 représentent deux vues en coupe de jonctions de deux structures.

La figure 1 représente une vue de dos d'un exemple de structure selon l'invention.

Elle est constituée par un cadre rectangulaire formé de quatre profilés 1 à 4 sur lequel est tendue une toile 5.

A chaque angle, le cadre comporte une pièce d'assemblage triangulaire 6 à 9 et un tendeur 10 à 13.

La toile est fixée sur le profilé par l'intermédiaire d'un jonc 14 de forme cylindrique, venant se loger dans une cavité 15 du profilé 1. (voir figure 2). Ce profilé présente une section circulaire avec deux cannelures 15, 16 diamètralement opposées et présentant une section en forme d'oméga. Les cannelures s'ouvrent à la surface du profilé par une fente permettant le passage de la toile 1. Cette fente est plus étroite que la cannelure, afin d'empêcher le retrait du jonc. La toile est mise en place en enfilant longitudinalement le jonc dans la cannelure du profilé 1.

Lorsque la toile 1 est équipée de ces quatre profilés, ceux-ci sont préassemblés à l'aide de pièces triangulaires 6 à 9 raccordées par des boulons à des prolongements 17, 18. Ces prolongements 17, 18 présentent un bord latéral muni d'un jonc venant s'enfiler dans la cannelure 16 d'un profilé, du côté opposé à la cannelure 15 recevant la toile. Les boulons ne sont pas serrés à ce stade de l'assemblage. Un tendeur 11 formé par deux tiges filetées 19, 20 raccordées chacune par l'intermédiaire d'un cardan 21, 22 aux prolongements respectivement 17, 18. Un tube présentant deux filetages internes inversés permet de mettre sous tension le cadre en écartant les profilés selon une direction diagonale. Lorsque le cadre est mis sous tension, on termine le serrage des boulons 23 à 26 pour bloquer l'ensemble.

La fixation de la structure sur un mur se fait par l'intermédiaire d'une patte représentée en figure 4. Elle comporte une barrette 27 dont la section correspond à la section intérieure de la cannelure 16. Cette barrette 27 est supportée par une patte 28 dont la forme est adaptée au positionnement recherché. Une vis 29 vient bloquer le profilé par rapport à la patte 28 après le montage.

La figure 5 représente une variante de réalisation où la barrette est supportée par une patte 28 prolongée par un collier 30 permettant le montage sur un élément tubulaire.

La figure 6 représente une vue en coupe de l'assemblage entre un profilé 1 et une patte 28. La barrette 27 est engagée dans la cannelure 16 pour assurer la liaison du cadre avec la patte 28. La vis 29 disposée à 90° par rapport à l'axe passant par les deux cannelures 15, 16 vient bloquer l'ensemble.

Plusieurs structures peuvent être assemblées pour former des ensembles tridimensionnels.

La figure 7 représente une vue en coupe d'un assemblage de deux structures coplanaires. La liaison est assurée par deux pattes 32, 33 parallèles munies chacune d'une barrette 27. Cet assemblage est réalisé par une tige filetée 34. Les profilés 1 des deux structures adjacentes sont maintenues parallèles grâce à de tels assemblages, qui sont masqués par la toile 5.

La figure 8 présente un mode de réalisation alternatif pour l'assemblage de deux structures à angle droit. L'une des pattes 35 est coudée pour assurer le positionnement des cadres selon des plans orthogonaux.

## Revendications

1. Structure décorative **caractérisé en ce que** qu'elle comprend un cadre formé par des profilés (1) à (4) cylindriques présentant deux gorges (15), (16) diamétralement opposées, les gorges (15),(16) étant formées par des cannelures sensiblement cylindriques s'ouvrant à la surface du profilé par une fente présentant une largeur inférieure à la section intérieure desdits cannelures, lesdits profilés (1) à (4) étant assemblés par des éléments de mise sous tension constitués par une plaque (6) à (9) présentant sur deux cotés des prolongements latéraux convergents (17, 18) dont la section est complémentaire de celle desdits gorges, et un élément extensible (10 à 13) intercalé entre lesdits prolongements latéraux, ladite structure comprenant en outre une toile (5) présentant un jonc périphérique (27) dont la section correspond sensiblement à celle de ladite cannelure (15).

2. Structure décorative selon la revendication 1, **caractérisée en ce que** ladite toile (5) est une grille présentant des microperforations.

3. Structure décorative selon la revendication 1, **caractérisée en ce que** ladite toile (5) est une toile pleine.

4. Structure décorative selon la revendication 1, **caractérisée en ce que** ladite toile (5) est une feuille de polyester à mailles ajourées, enduit de polychlorure de vinyle ignifugé dans la masse.

5. Structure décorative selon la revendication 1, **caractérisée en ce que** lesdits profilés (1 à 4) sont réalisés en aluminium.

6. Structure décorative selon la revendication 1, **caractérisée en ce que** la plaque (6 à 9) présente deux cotés munis de prolongements latéraux (17, 18) formant un angle de 90 degrés.

7. Structure décorative selon la revendication 1, **caractérisée en ce qu'**elle comporte deux profilés incurvés pour former un cadre en forme de tuile.

8. Structure décorative selon la revendication 1, **caractérisée en ce qu'**elle comporte des supports présentant des pattes de liaison présentant une section complémentaire à celle desdits cannelures formées dans les profilés.

## Claims

1. A decorative structure **characterized in that** it includes a frame formed by cylindrical sections (1) to (4) having two diametrically opposed grooves (15), (16), said grooves (15), (16) being formed by substantially cylindrical splines opening at the surface of the section through a slot having a width smaller than the inner cross-section of said splines, said sections (1) to (4) being assembled by power-on elements composed of a plate (6) to (9) provided, on two sides, convergent lateral extensions (17, 18), the cross-section of which matches that of said grooves, and an extensible element (10, to 13) interposed between said lateral extensions, with said structure further including a cloth (5) having a peripheral edge ring (27) the cross-section of which substantially matches that of said spline (15).

2. A decorative structure according to claim 1, **characterized in that** said cloth (5) is a grid having pinholes therein.

3. A decorative structure according to claim 1, **characterized in that** said cloth (5) is a solid cloth.

4. A decorative structure according to claim 1, **characterized in that** said cloth (5) is a polyester sheet with filet stitch mesh, coated with mass fire-proofed polyvinyl chloride.

5. A decorative structure according to claim 1, **characterized in that** said sections (1 to 4) are made of aluminium.

6. A decorative structure according to claim 1, **characterized in that** the plate (6 to 9) has two sides provided with lateral extensions (17, 18) forming a 90 degree angle.

7. A decorative structure according to claim 1, **characterized in that** it includes two sections curved so as to form a tile-shaped frame.

8. A decorative structure according to claim 1, **characterized in that** it includes supports having connection lugs having a cross-section matching that of said splines formed in the sections.

## Patentansprüche

1. Dekorative Struktur, **dadurch gekennzeichnet, daß** sie einen Rahmen umfaßt, der aus zylinderförmigen Profilen (1) bis (4) gebildet wird, die zwei diametral entgegengesetzte Kehlen (15), (16) aufweisen, wobei die Kehlen (15), (16) durch deutlich zylinderförmige Rillen geformt werden, die sich an der Oberfläche des Profils durch einen Schlitz öffnen, der eine geringere Breite als der Innenquerschnitt der besagten Rillen aufweist, wobei die besagten Profile (1) bis (4) durch Spannelemente montiert sind, die aus einer Platte (6) bis (9) gebildet werden, die auf zwei Seiten seitliche konvergierende (17, 18) Verlängerungen aufweisen, deren Querschnitt ergänzend zu demjenigen der besagten Kehlen ist, und ein ausziehbares Element (10 bis 13) zwischen den besagten seitlichen Verlängerungen, wobei die besagte Struktur ferner ein Tuch (5) umfaßt, das eine periphere Leiste (27) aufweist, deren Querschnitt deutlich demjenigen der besagten Rille (15) entspricht.

2. Dekorative Struktur nach Anspruch 1, **dadurch gekennzeichnet, daß** das besagte Tuch (5) ein Gitter ist, das Mikroperforationen aufweist.

3. Dekorative Struktur nach Anspruch 1, **dadurch gekennzeichnet, daß** das besagte Tuch (5) ein durchgehendes Tuch ist.

4. Dekorative Struktur nach Anspruch 1, **dadurch gekennzeichnet, daß** das besagte Tuch (5) eine Polyesterfolie mit durchbrochenen Maschen ist, die mit Polyvinylchlorid beschichtet und in der Masse feuerfest gemacht ist.

5. Dekorative Struktur nach Anspruch 1, **dadurch gekennzeichnet, daß** die besagten Profile (1 bis 4) aus Aluminium realisiert sind.

6. Dekorative Struktur nach Anspruch 1, **dadurch gekennzeichnet, daß** die besagte Platte (6 bis 9) zwei Seiten aufweist, die mit seitlichen Verlängerungen (17, 18) versehen sind, die einen 90 Grad Winkel bilden.

7. Dekorative Struktur nach Anspruch 1, **dadurch gekennzeichnet, daß** sie zwei gekrümmte Profile umfaßt, um einen Rahmen in Form eines Dachziegels zu bilden.

8. Dekorative Struktur nach Anspruch 1, **dadurch gekennzeichnet, daß** sie Träger umfaßt, die Verbindungslaschen aufweisen, die einen ergänzenden Querschnitt zu demjenigen der besagten in den Profilen geformten Rillen aufweisen.
